# EUROPÄISCHE PATENTSCHRIFT

(11) **EP 0 330 803 B1**
(45) Veröffentlichungstag und Bekanntmachung des Hinweises auf die Patenterteilung: **16.12.1992**
(21) Anmeldenummer: 88810765.3
(22) Anmeldetag: 08.11.1988
(51) Int. Cl.: E05B 27/06

(54) **Drehschliesszylinder für ein Sicherheitsschloss**
Cylinder for a safety lock
Cylindre pour serrure de sécurité

(30) Priorität: 04.03.1988 CH 814/88
(43) Veröffentlichungstag der Anmeldung: 06.09.1989
(73) Patentinhaber: Keller, Ernst, CH-8805 Richterswil (CH)
(72) Erfinder: Keller, Ernst, CH-8805 Richterswil (CH)
(74) Vertreter: Groner, Manfred

(56) Entgegenhaltungen:
- CH-A- 187 645
- FR-A- 2 306 320
- GB-A- 1 040 276
- US-A- 1 422 497
- US-A- 1 434 947

## Beschreibung

Die Erfindung betrifft einem Drehschliesszylinder gemäß Gattungsbegriff des Anspruches 1.

Ein Drehschliesszylinder dieser Art ist beispielsweise aus der US-A-1,434,947 bekannt. Es ist nun eine Einbruchmethode bekannt geworden, bei welcher eine selbstschneidende und gehärtete Stahlschraube mit einem Durchmesser von etwa 4 mm und mit einem Sechskantkopf in den Zylinderkern eines solchen Drehschliesszylinders eingedreht wird. Mit einer Abziehvorrichtung beispielsweise gemäss der DE-A-3 711 938 wird die eingedrehte Schraube zusammen mit dem Zylinderkern aus dem Zylindergehäuse gezogen und der nun freiliegende Mitnehmer mit einem Schraubenzieher gedreht und damit das Schloss geöffnet. Um diese Einbruchmethode zu verhindern, können am inneren Ende des Zylinderkerns Klauen angebracht und der Zylinderkern mit den Mitnehmer verkoppelt werden. Es hat sich jedoch gezeigt, dass infolge der ausserordentlich hohen Zugkraft der Abziehvorrichtung, auch ein solcher Zylinderkern ohne weiteres aus dem Zylindergehäuse gezogen werden kann. Wesentlich wirkungsvoller ist es, bei einem Drehschliesszylinder aus zusammengesetzten Zylinderteilen den Zylinderkern mit einem radial vorstehenden Absatz an einem Ende zu versehen und diesen von hinten in die Gehäuseöffnung einzusetzen. Bei einem Doppelschliesszylinder mit einem einteiligen Zylindergehäuse ist dies jedoch nicht möglich, da der Zylinderkern nur von vorne eingesetzt werden kann.

Die gattungsbildende US-A-1,434,947 zeigt einen Drehschliesszylinder, bei welchem im Zylinderkern vier sich in Längsrichtung des Kerns erstreckende Stahlstifte angeordnet sind. Diese Stifte sollen gemäss Spalte 1, Zeilen 21 bis 24, das Eindrehen eines Bohrwerkzeuges verhindern. Dadurch soll vermieden werden, dass die Zuhaltungsstifte zerstört oder unwirksam gemacht werden können, wie in Spalte 2, letzter Abschnitt erwähnt ist. Die in der Beschreibungseinleitung der vorliegenden Anmeldung erwähnte Einbruchmethode kann jedoch mit diesen Stiften nicht verhindert werden. Die Stifte würden die gehärtete Stahlschraube einer Abziehvorrichtung lediglich führen, könnten jedoch nicht verhindern, dass die Stahlschraube im Zylinderkern Halt findet. Da gemäss Fig. 3 der Entgegenhaltung bei diesem Drehschliesszylinder der Zylinderkern am hinteren Ende einen Aussenflansch aufweist, dürfte es hier dennoch schwierig sein, den Zylinderkern mit der genannten Methode zu ziehen. Es ist jedoch, wie oben erwähnt, nicht bei allen Drehschliesszylindern möglich, den Zylinderkern wie in Fig. 3 gezeigt einzusetzen.

Der Erfindung kann somit weiterhin die Aufgabe zugrunde gelegt werden, einen Drehschliesszylinder der geannten Gattung zu schaffen, bei dem die erwähnte Einbruchmethode unwirksam ist und der dennoch funktionstüchtig ist und kostengünstig hergestellt werden kann. Die Einbruchmethode soll auch bei einem Doppelschliesszylinder verhindert sein, bei welchem der Zylinderkern vorne eingesetzt ist.

Die Aufgabe ist durch die Erfindung gemäss Kennzeichen des Anspruchs 1 gelöst.

Beim erfindungsgemässen Drehschliesszylinder ist es wie anhin möglich, eine gehärtete Stahlschraube in den Zylinderkern einzudrehen. Hierbei wird jedoch der Gewindeteil der geführten Schraube durch die Stifte und/oder die Kernstifte abgeschert. Wird nun mit der Abziehvorrichtung an der Schraube gezogen, so findet diese im Zylinderkern keinen Halt und wird aus dieser herausgezogen, wobei der Zylinderkern im Gehäuse bleibt. Wird die Schraube zu nahe an den Kernstiften in den Zylinderkern eingedreht, so werden die Zuhaltungsstifte in ihren Bohrungen durch die Schraube radial nach aussen geschoben. Dies führt jedoch zu einer völligen Blockierung des Drehschliesszylinders, da die nach aussen getretenen Kernstifte den Zylinderkern im Zylindergehäuse verankern. Wesentlich ist somit, dass die Stifte so angeordnet sind, dass beim Eindrehen einer Schraube, diese an diesen Stiften geführtwird und dadurch die Kern- und Gehäusestifte in das Zylindergehäuse auf Block gedrückt werden. Bein Weiterdrehen der Schraube werden nun die Gewindekäse an den gehärteten Zuhaltungsstiften abgeschält. Durch,diese Massnahme hat die Schraube keine Haltefestigkeit im Zylinder und kann deshalb den Zylinder nicht zerreissen oder den Kern nicht ziehen.

Weist der Drehschliesszylinder mehrere Zuhaltungsreihen auf, wie dies bei Drehschliesszylindern für Flachschlüssel meist der Fall ist, so erstrecken sich die Stifte in Längsrichtung des Zylinderkerns, wobei je nach Anordnung der Zuhaltungsreihen zwei oder vier Stifte vorgesehen sind. Bei einen Drehschliesszylinder für einen sogenannten Zackenschlüssel sind die Stifte vorzugsweise so in den Zylinderkern eingesetzt, dass sie senkrecht zur Längsachse des Zylinderkerns und parallel zu den Zuhaltungsstiften verlaufen. Hierbei sind vorzugsweise mehrere Stiftpaare im Abstand zueinander angeordnet. Sind die Abstände zwischen den Stiftpaaren unterschiedlich, so ist die Sicherheit erhöht, dass beim Eindrehen der Schraube deren Gewindeteil durch die Stifte abgeschert wird. Bei lediglich zwei Stiften besteht das Risiko, dass diese den Gewindeteil der Schraube nicht verletzten, sondern im Gegenteil der Schraube zusätzlichen Halt geben. Selbstverständlich scheitert ein Einbruchversuch auch dann, wenn die Schraube unter Vermeidung des Kontaktes mit den Stiften teilweise in das Gehäuse eingedreht wird.

Die Weiterbildung nach den Ansprüchen 5 bis 7 verstärkt den Schliesszylinder in Bereich des Steges und verhindert zugleich, dass der Steg mit einem Bohrwerkzeug geschwächt und mit der genannten Einbruchmethode der Doppelzylinder auseinandergerissen wird. Kann der Doppelzylinder im Bereich der Stulpschraube getrennt werden, so verhindern die im Zylindergehäuse verankerten Stifte, dass der Steg des Zylinderteils am Langschild abgeschert und der Zylinderteil aus der Türe herausgezogen werden kann.

Ausführungsbeispiele der Erfindung werden nachfolgend anhand der Zeichnung näher erläutert. Es zeigen:
- Fig. 1: einen Querschnitt durch einen erfindungsgemässen Drehschliesszylinder,
- Fig. 2: eine Ansicht eines Zylinderkerns nach einer Variante,
- Fig. 3: einen Schnitt durch den Zylinderkern entlang der Linie III-III in Fig. 2,
- Fig. 4: einen Teilschnitt durch einen Doppelzylinder, und
- Fig. 5: einen Teilschnitt entlang der Linie V-V in Fig. 4.

Der in Fig. 1 gezeigte Drehschliesszylinder ist ein Doppelzylinder mit zwei Zylindergehäusen 1, die mittels eines Steges 2 aus gehärtetem Stahl miteinander verbunden sind. Der Drehschliesszylinder kann jedoch auch ein einfacher Zylinder sein. Im Zylindergehäuse 1 ist in bekannter Weise ein Zylinderkern 3 drehbar gelagert, der einen Schlüsselkanal 8 aufweist, in den zur Betätigung des Schlosses ein hier nicht gezeigter Schlüssel eingesetzt wird. Mit dem Schlüssel werden die Zuhaltungsreihen aus Kernstiften 5, Gehäusestiften 4, Federn 6 und Kammerwänden 7 eingeordnet. Die Kernstifte 5 bestehen aus gehärtetem Stahl, während die Gehäusestifte 4 aus Messing bestehen können. Der gezeigte Drehschliesszylinder weist ein sogenantes Europrofil auf, doch sind hier auch andere Profile möglich.

Der Zylinderkern 3 weist vier nach hinten offene Sackbohrungen 10 auf, die parallel zu seiner Rotationsachse verlaufen und in die Stifte 11 aus gehärtetem Stahl mit Festsitz eingesetzt sind. Die Stifte 11 weisen einen Durchmesser von etwa 2 mm auf und erstrecken sich etwa über die ganze Länge des Zylinderkerns 3. Wesentlich ist, dass bei der in Fig. 1 gezeigten Anordnung die beiden unteren Stifte 11 einen Abstand zueinander aufweisen, der kleiner als etwa 3,2 mm und vorzugsweise kleiner als 3,0 mm ist. Der Abstand B zwischen den genannten Stiften 11 und den nächstliegenden Kernstiften 5 ist vorzugsweise kleiner als etwa 0,6 mm. Bei dieser Anordnung wird beim Eindrehen einer Schraube in den Zylinderkern 3, an dieser der Gewindeteil durch die die Schraube führenden Stifte 11 und/oder die radial nach aussen geschobenen Kernstifte 5 abgeschert, so dass der Zylinderkern 3 auch bei gut sitzender Schraube nicht aus dem Zylindergehäuse 1 herausgezogen werden kann.

Je nach Anzahl und Anordnung der Zuhaltungsreihen können zwei Stifte 11 genügen, in der Regel sind jedoch nicht mehr als vier Stifte 11 erforderlich.

Weist der Rotor wie in den Fig. 2 und 3 gezeigt lediglich eine Zuhaltungsreihe in einem Zylinderkern 12 mit profiliertem Schlüssekanal 13 auf, so können wie in Fig. 2 gezeigt auch mehrere Stifte 20 - 24 eingsetzt sein, die sich rechtwinklig zur Rotationsachse des Zylinderkerns 12 erstrecken. Die Stifte 20 bis 24 sind mit Festsitz in paarweise angeordnete Bohrungen 15 - 19 eingesetzt, die wie in Fig. 2 gezeigt, jeweils zwischen zwei Bohrungen 14 für die Zuhaltungsstifte angeordnet sind. Wesentlich ist auch hier, dass die Abstände zwischen je zwei zusammengehörigen Stiften 20 bis 24 kleiner als etwa 3,2 mm sind. Die Abstände können gleich oder wie in Fig. 2 gezeigt, können Abstände D und E unterschiedlich sein.

Bei dem in den Figuren 4 und 5 gezeigten Doppelzylinder 40 sind zusätzlich in Bohrungen 31 eines Steges 30 gehärtete Stahlstifte 32 eingesetzt, die ein Abscheren des aus Messing bestehenden Steges 30 verhindern. Die Stifte 32 erstrecken sich innen bis ins Zylindergehäuse und stirnseitig bis nahe an die Mantelfläche des Zylinderkerns. Es sind beidseitig einer Gewindebohrung 34 bzw. des Mitnehmers 33 wenigstens je ein Stahlstift 32 angeordnet.

Aus den obigen Angaben ergeben sich somit Drehschliesszylinder, die trotz der erheblich höheren Schliesssicherheit nur unwesentlich teurer sind als die üblichen Drehschliesszylinder, so dass erfindungsgemäss Drehschliesszylinder geschaffen wurden, die nicht nur den sicherheitstechnischen Anforderungen in hervorrangender Weise Rechnung tragen, sondern aufgrund ihrer einfachen Ausführbarkeit kostenmässig günstig und zuverlässig sind.

Wie leicht verständlich ist, können in Anpassungen an andere Zylindertypen Einzelheiten in verschiedener Weise abgewandelt werden. So kann insbesondere der Durchmesser der Stifte 11 und 20 bis 24 entsprechend der Grösse des Drehschliesszylinders auch grösser als 2 mm sein.

## Patentansprüche

1. Drehschliesszylinder für ein Sicherheitsschloss, wobei in radial zu einem Zylinderkern (3,12) und einem Zylindergehäuse (1) verlaufenden Bohrungen federbelastete Stiftzuhaltungen (4,5,6) gelagert sind, die durch einen in den Schlüsselkanal (8) eingeführten Schlüssel zur Drehungsfreigabe des Zylinderkerns (3) eingestellt werden können, wobei im Zylinderkern wenigstens zwei sich in Längsrichtung erstreckende gehärtete Stahlstifte (11) angeordnet sind, dadurch gekennzeichnet, dass die Stahlstifte (11) in den Zylinderkern (3) derart eingesetzt sind, dass sie eine zum Ausziehen des Zylinderkerns in diesen einzuschraubende Stahlschraube mit einem Durchmesser von wenigstens etwa 3 mm führt, derart, dass diese Stahlschraube am Umfang durch radial nach aussen auf Block gedrückte Stiftzuhaltungen (4,5,6) abgearbeitet wird.

2. Drehschliesszylinder nach Anspruch 1, dadurch gekennzeichnet, dass die Stahlstifte (11) zueinander einen Abstand (A) aufweisen, der nicht grösser als etwa 3 mm ist.

3. Drehschliesszylinder nach Anspruch 2, dadurch gekennzeichnet, dass die Stifte (11) links und rechts neben dem Schlüsselkanal (8) angeordnet sind und dass der Abstand (B) dieser Stifte (11) zu den nächstliegenden Kernstiften (5) so gewählt ist, dass eine zwischen den Stiften (11) in den Schlüsselkanal (8) eingedrehte Schraube von einem Durchmesser von etwa 4 mm die Stiftzuhaltungen (4,5,6) radial nach aussen auf Block schiebt.

4. Drehschliesszylinder nach Anspruch 2 oder 3, dadurch gekennzeichnet, dass der Abstand (B) zwischen den Stiften (11) und den nächstliegenden Kernstiften (5) nicht grösser als etwa 0,6 mm ist.

5. Drehschliesszylinder nach einem der Ansprüche 1 bis 4, wobei dieser ein Doppelzylinder mit einem die beiden Zylinderhälften verbindenden Steg (30) ist, dadurch gekennzeichnet, dass in Bohrungen (31) des Steges (30) gehärtete Stahlstifte (32) eingesetzt sind, die sich bis in das Zylindergehäuse (1) erstrecken.

6. Drehschliesszylinder nach Anspruch 5, dadurch gekennzeichnet, dass die Stahlstifte (32) senkrecht zur Längsrichtung des Drehschliesszylinder im Steg (30) verlaufen.

7. Drehschliesszylinder nach Anspruch 6, dadurch gekennzeichnet, dass beidseitig der Gewindebohrung (34) für die Stulpschraube wenigstens je ein Stahlstift (32) angeordnet ist.

## Claims

1. A rotary lock cylinder for a safety lock in which spring-loaded pin tumblers (4, 5, 6) are mounted in bores extending radially in relation to a cylinder core (3, 12) and the cylinder housing (1) and can be adjusted by a key introduced into the key channel (8) in order to release the cylinder core (3) for rotation, at least two hardened steel pins (11) extending in the longitudinal direction being disposed in the cylinder core, characterised in that the steel pins (11) are so introduced into the cylinder core (3) that they guide a steel screw with a diameter of at least about 3 mm and which has to be screwed into the cylinder core for its withdrawal, so that the steel screw is on its periphery abraded by pin tumblers (4, 5, 6) which press on the block radially from the outside.

2. A rotary lock cylinder according to Claim 1, characterised in that the steel pins (11) are spaced apart by a distance (A) which is no greater than about 3 mm.

3. A rotary lock cylinder according to Claim 2, characterised in that the pins (11) are disposed to the right and left of and are alongside the key channel (8) and in that the distance (B) between these pins (11) and the nearest core pins (5) is so chosen that a screw screwed into the key channel (8) between the pins (11) and having a diameter of about 4 mm pushes the pin tumblers (4, 5, 6) radially outwardly en bloc.

4. A rotary lock cylinder according to Claim 2 or 3, characterised in that the distance (B) between the pins (11) and the nearest core pins (5) is no greater than about 0.6 mm.

5. A rotary lock cylinder according to one of Claims 1 to 4, in which this is a double cylinder with a web (30) joining the two cylinder halves, characterised in that inserted into bores (31) in the web (30) are hardened steel pins (32) which extend into the cylinder housing (1).

6. A rotary lock cylinder according to Claim 5, characterised in that the steel pins (32) extend in the web (30) at right-angles to the longitudinal direction of the rotary lock cylinder.

7. A rotary lock cylinder according to Claim 6, characterised in that on both sides of the screw-threaded bore (34) for the screw there is at least one steel pin (32).

## Revendications

1. Barillet de serrure pour serrure de sécurité dans lequel des éléments de maintien formant goupilles (4, 5, 6) sont montés sous une charge élastique dans des alésages qui s'étendent radialement par rapport à un noyau de cylindre (3, 12) et à un corps (1) de cylindre et qui peuvent être réglés, au moyen d'une clé introduite dans le passage (8) pour clé, en vue de libérer la rotation du noyau (3) de cylindre, au moins deux goupilles (11) en acier trempé, s'étendant dans le sens longitudinal, étant disposées dans le noyau de cylindre, barillet caractérisé en ce que les goupilles (11) en acier sont mises en place dans le noyau (3) de cylindre, de façon telle qu'elles guident une vis d'acier d'un diamètre d'au moins environ 3 mm, laquelle doit être vissée dans le noyau de cylindre en vue de l'extraction de celui-ci, de façon telle que cette vis d'acier peut être détériorée sur sa périphérie par des éléments de maintien (4, 5, 6) formant goupilles poussés à bloc radialement vers l'extérieur.

2. Barillet de serrure selon la revendication 1, caractérisé en ce que les goupilles (11) en acier présentent l'une par rapport à l'autre une distance (A) qui n'est pas supérieure à environ 3 mm.

3. Barillet de serrure selon la revendication 2, caractérisé en ce que les goupilles (11) sont disposées à droite et à gauche à côté du passage (8) pour clé,et en ce que la distance (B) séparant ces goupilles (11) des goupilles (5) de noyau qui leur font suite est choisie de manière qu une vis d'un diamètre d'environ 4 mm/ vissée entre les goupilles (11) dans le passage (8) pour clé, repousse radialement à bloc vers l'extérieur les éléments de maintien (4, 5, 6) formant goupille.

4. Barillet de serrure selon la revendication 2 ou 3, caractérisé en ce que la distance (B) séparant les goupilles (11) des goupilles (5) de noyau qui leur font suite, n'est pas supérieure à environ 0,6 mm.

5. Barillet de serrure selon l'une des revendications 1 à 4, celui-ci étant un barillet double comportant une partie de liaison (30) reliant les deux demi-cylindres, caractérisé en ce que dans les alésages (31) de la partie de liaison (30) sont mises en place des goupilles (32) en acier trempé qui s'étendent jusque dans le corps (1) de cylindre.

6. Barillet de serrure selon la revendication 5, caractérisé en ce que les goupilles (32) en acier s'étendent dans la partie de liaison (30) perpendiculairement au sens longitudinal du barillet de serrure.

7. Barillet de serrure selon la revendication 6, caractérisé en ce que,de chaque côté de l'alésage fileté (34) est disposée dans chaque cas au moins une goupille (32) en acier ayant pour rôle d'agir sur une vis qui serait insérée à fond (dans ce barillet).
